# DEMANDE DE BREVET EUROPEEN

(11) **EP 1 225 398 A2**
(43) Date de publication de la demande: **24.07.2002**
(21) Numéro de dépôt: 02405026.2
(22) Date de dépôt: 17.01.2002
(51) Int. Cl.: F24F 3/14, F24F 5/00, F24F 13/22

(54) **Déshumidificateur pour panneaux de climatisation**

(30) Priorité: 18.01.2001 CH 772001
(71) Demandeur: Kunze, Christian, Ecole d'ingénieurs du canton de Vaud, 1400 Yverdon-les-bains (CH)
(72) Inventeur: Courret, Gilles, 1005 Lausanne (CH); Egolf, Peter, 5702 Niederlenz (CH)

(57) **Abrégé**

L'invention a pour objet un dispositif permettant de prévenir des risques de condensation sur les panneaux de climatisation. Il comporte un élément thermoélectrique (2), dont la face chaude est en contact thermique avec les panneaux (1) et dont la face froide, munie d'un radiateur (5), forme une surface de condensation (3). Un bac (8) de rétention est placé dessous. Celui-ci est muni d'une lampe à ultraviolets germicides (14) et d'une jauge (11) indicatrice de niveau. Le débordement du bac (8) est évité soit en actionnant l'électrovanne (16) de régulation des panneaux, soit en enclenchant une pompe de relevage (17) pour évacuer l'eau condensée.

## Description

La présente invention concerne la protection contre la condensation dans les espaces climatisés, notamment dans les bâtiments.

Les panneaux de climatisation, également appelés surfaces ou panneaux rayonnants ou encore radiateurs, sont des échangeurs de chaleur conçus pour le rafraîchissement ou le chauffage. Cette technique procure d'importants avantages sur les systèmes à air conditionné: élimination des nuisances sonores, des effets de courant d'air et des problèmes de déshydratation des muqueuses (gorge, yeux, ...), réduction de la taille des canalisations, économies d'énergie.

Les risques de condensation de la vapeur d'eau présente dans l'air, sur les panneaux, limitent cependant leur emploi en mode rafraîchissement: tandis que le besoin est maximum quand l'air est chaud et humide, le risque de condensation est également maximum.

Les systèmes de protection actuels reposent sur le principe suivant: un capteur d'humidité, placé sur les panneaux, fournit une alarme dès que le point de rosée de l'air s'approche de la température de ces derniers. Une vanne ferme alors l'arrivée du fluide calo-porteur, à moins qu'un déshumidificateur auxiliaire n'intervienne. C'est pourquoi un dispositif à air conditionné est généralement installé en plus des panneaux de climatisation. Cette solution n'est cependant pas fiable dans le cas d'un espace où le renouvellement d'air n'est pas maîtrisable, comme par exemple un local dont les fenêtres peuvent être ouvertes.

Il existe des systèmes de récupération de l'eau de condensation permettant de se passer d'auxiliaire de conditionnement d'air, en particulier dans le cas d'un montage en faux plafond (Brevets US5363908 et US5931381).

Le dispositif selon l'invention réalise la même fonction sans pour autant nécessité la mise en place de tout un réseau de collecteurs. D'un encombrement restreint, son installation est aisée, flexible et applicable au cas de panneaux montés aux murs comme au plafond. Il force en effet la condensation à ne se produire que sur une surface déterminée, de petite dimension en regard de celle des panneaux. Cette surface de condensation se trouve sur un élément thermoélectrique, également appelé communément cellule ou batterie Peltier. Ce composant comporte deux faces opposées entre lesquelles il opère un transfert de chaleur. L'une d'entre elle est mise en contact thermique avec un panneau climatique. La polarisation de l'élément thermoélectrique est choisie pour que sa face restée libre soit plus froide que la première. L'écart de température est suffisamment important pour que la condensation ne puisse pas se produire sur les panneaux. De préférence, la surface de condensation forme une saillie et son emplacement est choisi à l'écart de tout espace fermé (recoin, alvéole, etc.).

Selon des modes particuliers de réalisation :
- La surface de condensation est munie d'ailettes pour augmenter son aire.
- La partie froide de l'élément thermoélectrique est bordée d'une bande d'isolation thermique.
- Un bac de rétention est placé sous la surface de condensation afin de collecter l'eau condensée.
- Une cale est fixée sur l'une des deux faces de l'élément thermoélectrique afin d'incliner la surface de condensation pour que l'eau puisse s'y écouler.
- Un drain d'écoulement est mis en place entre la surface de condensation et le bac pour éviter le goutte-à-goutte.
- Une lampe à ultraviolets germicides est placée au fond du bac. Son rayonnement comporte des ultraviolets à effet abiotique: il éviter le développement de micro-organismes biologiques par stérilisation. Afin de limiter la propagation de cet effet au-delà, le bac est opaque à ces longueurs d'onde.
- La mise en marche et l'arrêt du dispositif sont automatisés à partir du signal d'un capteur d'humidité, de préférence placé sur les panneaux de climatisation.
- Le bac est équipé d'une jauge indicatrice de niveau.
- Pour éviter le débordement du bac, cette jauge asservi la vanne de régulation des panneaux, réduisant leur puissance si le niveau monte trop. Cette solution n'est pas adaptée au cas de panneaux ayant une forte inertie thermique (panneaux plaqués contre la maçonnerie, dalles actives, etc.). La possibilité suivante remédie à cet inconvénient et évite, de plus, toute baisse de puissance de rafraîchissement.
- La jauge enclenche une pompe de relevage de l'eau condensée. La sortie de cette pompe peut être raccordée au circuit d'irrigation des panneaux s'il est équipé d'un vase d'expansion muni d'une évacuation de trop plein. Cette disposition permet de réduire considérablement la longueur de canalisation nécessaire à la collecte des eaux de condensation. C'est particulièrement intéressant dans le cas, par exemple, d'un réseau de panneaux dispersés dans un immeuble.

Les dessins annexés illustrent l'invention, par un exemple de réalisation :
La Figure 1 représente en coupe, l'élément thermoélectrique et sa mise en place sur un panneau de climatisation.
La Figure 2 représente en coupe, l'objet de l'invention dans le cas d'une application à un faux plafond.
La Figure 3 représente en coupe, l'objet de l'invention dans une version munie d'une régulation du niveau dans le bac par limitation de la puissance des panneaux de climatisation.
La Figure 4 représente en coupe, de l'objet de l'invention dans une version munie d'une régulation du niveau dans le bac par injection de l'eau condensée dans le circuit calo-porteur.

En référence à ces dessins, les panneaux climatiques sont montés en faux plafond (1). L'élément thermoélectrique (2) est étanche et de forme plate. Afin d'offrir une surface de condensation (3) proéminente, l'élément thermoélectrique (2) est collé sur une cale (4) en aluminium, qui épouse la surface du panneau (1) qui la tient. Son profil triangulaire donne à la surface de condensation (3) une pente suffisante pour que l'eau puisse s'y écouler. Un capteur de température est placé contre la surface de condensation (3), un autre contre le panneau (1). La puissance électrique fournie à l'élément thermoélectrique (2) est régulée pour garder un écart déterminé entre les valeurs mesurées par ces deux capteurs, le panneau (1) étant plus chaud. La face froide de l'élément thermoélectrique (2) est recouverte d'une couche de protection contre la corrosion (5). Celle-ci est obtenue par collage d'une fine tôle polie, fabriquée en alliage à base d'aluminium. La partie froide de l'élément thermoélectrique (2) est bordée d'une bande de mousse (6) d'isolation thermique. Le dispositif est placé de préférence à proximité d'une arrivée (7) du fluide calo-porteur afin d'optimiser l'écart de température entre la surface de condensation (3) et les panneaux (1). Un bac de rétention (8) est placé en dessous pour collecter l'eau condensée (9).

Un drain (10) est mis en place pour éviter le goutte-à-goutte. Une jauge à bouchon (11) signale la hauteur du liquide (9) dans le bac (8). Un robinet (12) facilite sa vidange. Par ailleurs, le bac (8) peut être monté sur glissière (13) pour faciliter le nettoyage de l'ensemble. Une lampe à arcs au mercure à basse pression (14) est placée au fond du bac (8). Celle-ci produit des ultraviolets germicides. Le bac (8) est en verre ; il limite donc la propagation de ce rayonnement. Le fonctionnement de cette lampe (14) est limité à la présence de liquide (9) dans le bac (8) par asservissement à la jauge (11).

Si le bac (8) est muni d'un écoulement de trop plein, le fonctionnement des panneaux (1) peut se poursuivre indéfiniment. Dans le cas contraire, un système de régulation du niveau est mis en place.

Dans la forme de réalisation selon la Figure 3, la jauge (11) est branchée au servomoteur (15) de l'électrovanne (16) qui contrôle l'irrigation des panneaux (1), afin de réduire leur puissance si le liquide (9) risque de déborder du bac (8). Dans le cas d'une vanne thermostatique à trois voies (Figure 3), la régulation agit sur la température d'entrée dans les panneaux (1) ; sinon (Figure 2), elle agit sur le débit.

Dans la forme de réalisation selon la Figure 4, la jauge (11) est connectée à une pompe de relevage (17) pour évacuer l'eau de condensation (9). Un filtre (19) est inséré à la sortie du bac (8). La jauge (11) envoie un signal d'arrêt à la pompe de relevage (17) dès que le bac (8) est vide. La sortie de la pompe de relevage (17) est raccordée au circuit d'irrigation (18) des panneaux (1), celui-ci comportant un vase d'expansion muni d'une évacuation de trop plein.

## Revendications

1. Déshumidificateur opérant en coopération avec un panneau de climatisation en contact avec l'air, **caractérisé par** un élément thermoélectrique (2) dont la face chaude est en contact thermique avec le panneau de climatisation (1) et dont la face froide est mise en contact thermique avec l'air; l'appellation élément thermoélectrique désigne tout système fonctionnant par effet Peltier ou par effet Thomson.

2. Déshumidificateur selon la revendication 1 **caractérisé en ce que** la face froide de l'élément thermoélectrique (2) est recouverte d'une tôle (5) munie d'ailettes ou de toute autre aspérité augmentant l'aire de sa surface en contact avec l'air.

3. Déshumidificateur selon la revendication 1 **caractérisé en ce que** le coté froid de l'élément thermoélectrique (2) est bordé d'un isolant thermique en périphérie (6).

4. Déshumidificateur selon la revendication 1 **caractérisé par** un bac de rétention (8) placé sous la surface de condensation (3).

5. Déshumidificateur selon la revendication 1 **caractérisé par** une cale (4) donnant l'inclinaison nécessaire à la surface de condensation (3) pour que l'eau puisse s'y écouler.

6. Déshumidificateur selon la revendication 4 **caractérisé par le fait que** la surface de condensation (3) a une forme saillante à un seul point bas, point de rassemblement des écoulements issus de la condensation, duquel un drain (10) mène jusqu'au bac (8).

7. Déshumidificateur selon la revendication 4 **caractérisé par** une lampe à rayonnement ultraviolet (14) installée au fond du bac (8).

8. Déshumidificateur selon la revendication 4 **caractérisé en ce que** le bac (8) est en verre.

9. Déshumidificateur selon la revendication 4 **caractérisé par le fait que** le bac (8) est équipé d'une jauge (11) indicatrice de niveau.

10. Déshumidificateur selon la revendication 9 **caractérisé par le fait que** le signal de la jauge (11) est envoyé:
- soit à l'organe contrôlant la puissance du panneau de climatisation (1),
- soit au servomoteur d'une pompe de relevage (17) raccordée de façon à évacuer l'eau de condensation (9).
